# EUROPÄISCHE PATENTSCHRIFT

(11) **EP 0 709 306 B1**
(45) Veröffentlichungstag und Bekanntmachung des Hinweises auf die Patenterteilung: **11.06.1997**
(21) Anmeldenummer: 95115105.9
(22) Anmeldetag: 26.09.1995
(51) Int. Cl.: B65D 85/10, B65D 5/42

(54) **Quaderförmige Verpackung für Zigaretten oder dergleichen**
Parallelepipedic package for cigarettes
Emballage parallélépipédique pour cigarettes ou similaire

(30) Priorität: 25.10.1994 DE 4437782
(43) Veröffentlichungstag der Anmeldung: 01.05.1996
(73) Patentinhaber: Focke & Co. (GmbH & Co.), 27283 Verden (DE)
(72) Erfinder: Focke, Heinz, D-27283 Verden (DE)
(74) Vertreter: Bolte, Erich, Dipl.-Ing.

(56) Entgegenhaltungen:
- EP-A- 0 596 225
- US-A- 3 311 281

## Beschreibung

Die Erfindung betrifft eine quaderförmige Verpackung für Zigaretten oder dergleichen mit Vorderwand, Rückwand, schmalen Seitenwänden sowie Bodenwand und Stirnwand, wobei die Verpackung von einer Außenumhüllung aus durchsichtigem Material, wie Zellglas oder Polyfolie, umgeben und ein Druckträger bzw. Coupon aus einem gesondertem Zuschnitt der Verpackung beigegeben ist, wobei der Druckträger bzw. Coupon winkelförmig gefaltet ist.

Verpackungen für Zigaretten sind überwiegend als Weichbecherpackung oder als Klappschachtel (Hinge-Lid-Packung) ausgebildet. Der Aufbau einer derartigen Verpackung sieht so aus, daß der Packungsinhalt, nämlich eine Zigaretten-Gruppe, von einem Innenzuschnitt aus Papier oder Stanniol vollständig umgeben ist. Ein so gebildeter Zigaretten-Block sitzt in der Klappschachtel aus dünnem Karton oder in einem oben offenen Becher aus Papier. Eine Außenumhüllung besteht üblicherweise aus Zellglas oder Polyfolie. Für die Ingebrauchnahme der Verpackung ist die allseits geschlossene Außenumhüllung mit einem üblicherweise unterhalb der Stirnwand verlaufenden Aufreißstreifen versehen, der das Abtrennen einer oberen Kappe der Außenumhüllung ermöglicht.

Aus vielerlei Gründen werden solchen Verpackungen häufig aus einem gesondertem Zuschnitt gebildete Druckträger bzw. Coupons beigegeben. Diese dienen zu Werbezwecken, aber auch der Teilnahme an Wettbewerben, Verlosungen etc. Der Druckträger ist üblicherweise im Bereich der Vorderwand oder Rückwand der Packungen an dieser angebracht.

Die Druckschrifft EP-A-0 596 225 offenbart eine Verpackung gemäß Oberbegriff des Anspruchs 1. Dabei befindet sich ein Verankerungsteil innerhalb und ein Sichtteil außerhalb der Verpackung.

Der Erfindung liegt die Aufgabe zugrunde, vorstehende Verpackungen hinsichtlich der Ausgestaltung und Anordnung der Druckträger (Coupons) zu verbessern.

Zur Lösung dieser Aufgabe ist die erfindungsgemäße Verpackung dadurch gekennzeichnet, daß sich der winkelförmig gefaltete Druckträger mit einem (Quer-)Schenkel im Bereich einer der Seitenwände und mit wenigstens einem anderen Schenkel im Bereich der Vorderwand oder Rückwand erstreckt wobei in jedem Falle der erfindungsgemäße Druckträger so ausgebildet und angeordnet ist, daß er sich nicht in den Bereich der Bodenwand der Verpackung erstreckt. Des weiteren ist der Druckträger so gestaltet, daß er sich um mindestens eine der aufrechten Packungskanten durch rechtwinklige Faltung erstreckt.

Durch die vorstehende Ausbildung und Anordnung des Druckträgers ist es möglich, diesen größer auszubilden. Des weiteren kann der Druckträger so gestaltet sein, daß sich der zugeordnete (Quer-)Schenkel über die volle Breite der Seitenwand erstreckt, der andere Schenkel jedoch nur über einen geringen Bereich der Vorderwand oder Rückwand. Deren Außenseite ist dadurch trotz Vorhandenseins eines verhältnismäßig großflächigen Druckträgers für den Verbraucher teilweise oder überwiegend frei erkennbar.

Die erfindungsgemäße Anordnung des Druckträgers hat auch Vorteile bei der Herstellung der Verpackung bzw. Anbringung des Druckträgers. Dieser kann zusammen mit der Außenumhüllung in die Faltposition gebracht werden. Durch Umfalten des Druckträgers gemeinsam mit der Außenumhüllung wird der Druckträger besser in der erwünschten Position an der Verpackung fixiert.

Gemäß einem weiteren Vorschlag ist der Druckträger mit einem Anfaßstück bzw. Anfaßzipfel versehen, der bei der geschlossenen Verpackung an der Stirnwand anliegt. Nach Abtrennen eines oberen Teils der Außenumhüllung kommt das Anfaßstück frei. Der Druckträger kann nun mit Hilfe des Anfaßstücks aus der Verpackung herausgezogen werden, und zwar aus dem Bereich zwischen der Außenumhüllung der Klappschachtel oder bei entsprechender Anordnung zwischen der Innenumhüllung und dem Weichbecher.

Ausführungsbeispiele der Erfindung werden nachfolgend anhand der Zeichnungen näher erläutert. Es zeigt:
- Fig. 1: eine Weichbecherpackung mit Coupon in perspektivischer Darstellung,
- Fig. 2: eine Weichbecherpackung mit einem in anderer Weise angeordneten Coupon, ebenfalls in perspektivischer Darstellung,
- Fig. 3: eine Weichbecherpackung mit einer dritten Ausführung eines Coupons, ebenfalls in perspektivischer Darstellung,
- Fig. 4: den Coupon der Fig. 3 als ausgebreiteten Zuschnitt,
- Fig. 5: die Verpackung gemäß Fig. 2 im Horizontalschnitt, bei vergrößertem Maßstab,
- Fig. 6: die Verpackung gemäß Fig. 3, ebenfalls im vergrößertem Horizontalschnitt,
- Fig. 7: eine entsprechende Darstellung zu dem Ausführungsbeispiel der Fig. 1.

Die in den Zeichnungen dargestellten Ausführungsbeispiele von Verpackungen für Zigaretten 10 sind als Weichbecherpackungen ausgebildet. Der Grundaufbau einer Verpackung dieses Typs sieht so aus, daß eine Zigaretten-Gruppe 11 von einer Innenumhüllung 12 vollständig umgeben ist. Diese besteht üblicherweise aus einem einstückigen Zuschnitt aus Papier oder Stanniol. Die Innenumhüllung 12 ist bei den vorliegenden Beispielen so um die Zigaretten-Gruppe 11 herumgelegt, daß im Bereich einer Rückwand 13 eine Überlappung 14 gebildet ist. Im Bereich einer Bodenwand 15 ist die Innenumhüllung 12 mit einer Faltung versehen, ebenso im Bereich einer Stirnwand 16. Diese Stirnwand 16 weist kuvertartig gefaltete trapezförmige Stirnlappen 17 und 18 auf, die einander teilweise überdecken. Die Zigaretten-Gruppe 11 bildet mit der Innenumhüllung 12 eine Einheit, nämlich einen Zigaretten-Block 19.

Der Zigaretten-Block 19 ist der Inhalt der Verpackung. Diese besteht hier aus einem Weichbecher 20 aus Papier oder ähnlichem, faltbarem Verpackungsmaterial. Der Weichbecher 20 ist ebenfalls aus einem rechteckigen, einstückigen Zuschnitt gebildet, derart, daß eine großflächige Vorderwand 21 und gegenüberliegend die entsprechend ausgebildete Rückwand 13 entstehen. Aufrechte schmale Seitenwände 22 und 23 verbinden Vorderwand 21 und Rückwand 13. Eine Bodenwand ist durch Faltung des Zuschnitts für den Weichbecher 20 gebildet. Oben im Bereich der Stirnwand 16 ist der Weichbecher 20 offen. Dieser endet mit einem ringsherumlaufenden Becherrand 24 mit (geringem) Abstand unterhalb der Stirnwand 16.

Die Stirnwand 16 wird durch eine Banderole 24 in Schließstellung gehalten, die sich U-förmig von der Vorderwand 21 über die Stirnwand 16 zur Rückwand 13 erstreckt. Die Banderole 24 ist üblicherweise eine Steuerbanderole.

Die so ausgebildete Verpackung ist allseitig von einer Außenumhüllung 25 umgeben. Diese besteht aus durchsichtigem Material, nämlich aus einer Zellglas- oder Kunststoffolie. Ein einstückiger Zuschnitt für diese Außenumhüllung 25 ist so gefaltet, daß im Bereich der Seitenwand 22 eine Überlappung 26 gebildet ist. Bodenwand und Stirnwand sind analog zur Innenumhüllung 12 gefaltet.

Für die Ingebrauchnahme der Verpackung muß zuerst die Außenumhüllung 25 geöffnet oder entfernt werden. Die Außenumhüllung 25 ist mit einer Aufreißhilfe versehen, nämlich mit einem ringsherumlaufenden Aufreißstreifen 27. Dieser erstreckt sich mit (geringem) Abstand unterhalb der Stirnwand 16. Mit einem Griffende 28 kann der Aufreißstreifen 27 erfaßt und unter Durchtrennen der Außenumhüllung 25 abgezogen werden. Dadurch wird ein kappenartiges Oberteil der Außenumhüllung 25 abgetrennt, so daß der obere Bereich der Verpackung freikommt. Nunmehr kann durch Aufreißen der Innenumhüllung 12 im Bereich der Stirnwand 16 die Verpackung geöffnet werden.

Der Verpackung ist jeweils ein Druckträger 29, 30, 31 zugeordnet. Es handelt sich dabei um einen im vorliegenden Falle rechteckigen Zuschnitt, der mindestens auf der nach außen gerichteten Seite bedruckt ist. Es kann sich dabei um Informationen handeln, um Werbehinweise oder um Einzelheiten eines Wettbewerbs, einer Auslosung usw. Der Druckträger 29, 30, 31 kann in unterschiedlicher Weise ausgebildet und in bzw. an der Verpackung positioniert sein.

Bei dem Ausführungsbeispiel gemäß Fig. 1 und 7 ist der Druckträger 29 zwischen der Außenumhüllung 25 und dem Weichbecher 20 angeordnet. Der Druckträger 29 ist im Horizontalschnitt winkelförmig gestaltet. Ein erster Schenkel 32 erstreckt sich im Bereich einer Seitenwand 23, und zwar über die volle Breite derselben. Ein anderer Schenkel 33 liegt rechtwinklig hierzu im Bereich der Rückwand 13 (oder Vorderwand 21). Der Schenkel 33 ist mit einer deutlich geringeren Breite ausgebildet als die Rückwand 13, bei dem gezeigten Ausführungsbeispiel gemäß Fig. 7 beträgt die Breite des Schenkels 33 etwa der halben Breite der Rückwand 13. Dadurch ist ein beträchtlicher Teil derselben auch vor der Entnahme des Druckträgers 29 frei sichtbar für den Betrachter.

Die Relativstellung des Druckträgers 29 ist derart, daß dieser sich oben unmittelbar bis zur Stirnwand 16 erstreckt, unten einen größeren Abstand von der Bodenwand 15 wahrt. Bei Ingebrauchnahme der Verpackung, nämlich nach Abtrennen des oberen Teils der Außenumhüllung 25 durch den Aufreißstreifen 27, liegt ein oberes Ende des Druckträgers 29 frei, kann demnach von Hand erfaßt und aus der Verpackung herausgezogen werden.

Bei dem Ausführungsbeispiel gemäß Fig. 2 und 5 ist der Druckträger 30 so positioniert, daß sich ein Querschenkel 34 im Bereich der Seitenwand 23 und zwei gleich breite Schenkel 35, 36 angrenzend im Bereich der Rückwand 13 und der Vorderwand 21 erstrecken. Die Schenkel 35 und 36 sind mit einer deutlich geringeren Breite ausgebildet als Rückwand 13 und Vorderwand 21, nämlich nur als randseitige Streifen. Der überwiegende Bereich der vorgenannten Packungswände ist demnach frei sichtbar. Auch dieser Druckträger 30 ist so zwischen Außenumhüllung und Verpackung positioniert, daß ein oberes Ende nach Entfernen eines oberen Teils der Außenumhüllung 25 erfaßt und herausgezogen werden kann.

Bei der Ausführungsform des Druckträgers 31 gemäß Fig. 3 und 6 ist an dem Druckträger 31 ein gesondertes Anfaßstück 37 angebracht zum Erfassen und Herausziehen des Druckträgers 31 aus der Verpackung. Bei dieser Gestaltung kann der Druckträger 31 - wie bei den vorstehend beschriebenen Ausführungsbeispielen - zwischen der Verpackung selbst, nämlich im Weichbecher 20 und der Außenumhüllung 25 positioniert sein. Es ist aber auch möglich, den Druckträger 31 innerhalb der Verpackung, also innerhalb des Weichbechers 20 anzuordnen, und zwar zwischen dem Weichbecher 20 und der Innenumhüllung 12. Wie aus Fig. 3 ersichtlich, ist der Druckträger 31 so in der Verpackung angeordnet, daß das Anfaßstück 37 oben aus dem Weichbecher 20 herausragt. Das zungenförmige, im vorliegenden Fall mit einer kreisförmigen Kontur ausgebildete Anfaßstück 37 ist vor Ingebrauchnahme in die Ebene der Stirnwand 16 umgefaltet. Das Anfaßstück 37 wird dabei durch die Außenumhüllung 25 vor dem Öffnen derselben abgedeckt.

Der Druckträger 29..31 kann von einer fortlaufenden Materialbahn durch Abtrennen gefertigt werden. Dies gilt auch für auch für das Ausführungsbeispiel gemäß Fig. 3 und Fig. 4. Wie ersichtlich, ist das zungenförmige Anfaßstück 37 aus dem Querschenkel 34 eines nachfolgenden Druckträgers 31 innerhalb der Materialbahn gestanzt. Im übrigen entspricht der Druckträger 31 in der Gestaltung und Anordnung dem Druckträger 30 der Fig. 2.

Bei der Herstellung der Verpackungen bzw. beim Anbringen des Druckträgers 29..31 wird zweckmäßigerweise so vorgegangen, daß der jeweilige Druckträger 29, 30, 31 jeweils positionsgerecht mit einem Zuschnitt für die Außenumhüllung 25 - oder für den Weichbecher 20 - bereitgehalten wird in einer Ebene quer zur Förderrichtung der Verpackung bzw. des Verpackungsinhalts. Dieser wird dann in der im Prinzip bekannten Weise unter Mitnahme des Zuschnitts durch ein Mundstück hindurchgeschoben, wobei sich der Zuschnitt U-förmig um die Verpackung oder um den Packungsinhalt herumlegt. Im vorliegenden Falle wird der Druckträger 29, 30, 31 zusammen mit dem Zuschnitt gefaltet und aufgrund der abgewinkelten Gestalt in der Position gehalten. Zu diesem Zweck kann der gegebenenfalls aus dünnem Karton bestehende Druckträger 29, 30, 31 bereits mit vorgeprägten Faltlinien 38, 39 versehen sein.

Alle Ausführungen der Druckträger 29, 30, 31 können auch bei einer Klappschachtel üblichen Aufbaus eingesetzt werden. Die geometrische Gestalt des Druckträgers sieht stets so aus, daß sich keine Bereiche desselben in der Ebene der Bodenwand 15 erstrecken. Vielmehr wird der Druckträger 29, 30, 31 stets um eine oder zwei aufrechte Packungskanten gefaltet.

## Patentansprüche

1. Quaderförmige Verpackung für Zigaretten (10) oder dergleichen, insbesondere Weichbecherpackung oder Klappschachtel, mit einer Außenumhüllung (25) aus durchsichtiger Folie, wobei die Verpackung durch Vorderwand (21), Rückwand (13), Seitenwände (22, 23), Bodenwand (15) und Stirnwand (16) begrenzt ist und wobei weiterhin ein Druckträger (29, 30, 31) bzw. Coupon aus einem gesonderten Zuschnitt in die Verpackung integriert und winkelförmig gefaltet ist, **dadurch gekennzeichnet,** daß der Druckträger (29, 30, 31) sich ausschließlich im Bereich von Vorderwand (21) und/oder Rückwand (13) einerseits, mindestens einer Seitenwand (22, 23) andererseits und eventuell der Stirnwand erstreckt.

2. Verpackung nach Anspruch 1 oder einem der weiteren Ansprüche, dadurch gekennzeichnet, daß sich ein Schenkel (32) bzw. Querschenkel (34) des winkelförmigen Druckträgers (29, 30, 31) über die volle Breite einer Seitenwand (22, 23) und ein anderer Schenkel (33; 35, 36) sich lediglich in einem kleineren Teilbereich der Vorderwand (21) oder Rückwand (13) erstreckt.

3. Verpackung nach Anspruch 1 oder einem der weiteren Ansprüche, dadurch gekennzeichnet, daß der Druckträger (31) im Querschnitt U-förmig gefaltet ist mit einem mittleren Quersteg (34) im Bereich einer Seitenwand (22, 23) und zwei schmalen Schenkeln (35, 36) im Bereich von Vorderwand (21) und Rückwand (13).

4. Verpackung nach Anspruch 1 oder einem der weiteren Ansprüche, dadurch gekennzeichnet, daß der Druckträger (29, 30, 31) zwischen der Verpackung, insbesondere einem Weichbecher (20) einerseits und einer Außenumhüllung (25) aus durchsichtiger Folie oder zwischen der Verpackung, insbesondere dem Weichbecher (20) und einer Innenumhüllung (12) für eine Zigaretten-Gruppe (11) positioniert ist.

5. Verpackung nach Anspruch 4 oder einem der weiteren Ansprüche, dadurch gekennzeichnet, daß sich der Druckträger (29, 30, 31) bis unmittelbar unterhalb der Stirnwand (16) erstreckt.

6. Verpackung nach Anspruch 1 oder einem der weiteren Ansprüche, dadurch gekennzeichnet, daß am Druckträger (31) eine nach Beseitigen der Außenumhüllung (25) bzw. bei offener Verpackung freiliegendes Anfaßstück (37) angebracht ist, insbesondere im Bereich eines an der Seitenwand (22, 23) anliegenden Schenkels (32) bzw. Querschenkels (34), wobei das Anfaßstück (37) bei geschlossener Verpackung in die Ebene der Stirnwand (16) gefaltet ist.

7. Verpackung nach Anspruch 6 oder einem der weiteren Ansprüche, dadurch gekennzeichnet, daß die Druckträger (29, 30, 31) aus einer fortlaufenden Materialbahn durch Abtrennen gebildet sind, wobei ein Anfaßstück (37) aus einem Querschenkel (34) eines nachfolgenden Druckträgers (31) gestanzt ist.

## Claims

1. Cuboidal pack for cigarettes (10) or the like, in particular a soft-carton pack or hinge-lid box, having an outer wrapper (25) consisting of transparent film, the pack being bounded by front wall (21), rear wall (13), side walls (22, 23), base wall (15) and end wall (16) and, furthermore, a printing carrier (29, 30, 31) or coupon comprising a separate blank being integrated into the pack and being folded in angular form, characterized in that the printing carrier (29, 30, 31) extends exclusively in the region of front wall (21) and/or rear wall (13), on the one hand, of at least one side wall (22, 23), on the other hand and possibly of the end wall.

2. Pack according to Claim 1 or one of the further claims, characterized in that one leg (32) or transverse leg (34) of the angular printing carrier (29, 30, 31) extends over the full width of a side wall (22, 23) and another leg (33; 35, 36) extends merely in a relatively small sub-region of the front wall (21) or rear wall (13).

3. Pack according to Claim 1 or one of the further claims, characterized in that the printing carrier (31) is folded in the form of a U in cross section, with a central transverse web (34) in the region of a side wall (22, 23) and two narrow legs (35, 36) in the region of front wall (21) and rear wall (13).

4. Pack according to Claim 1 or one of the further claims, characterized in that the printing carrier (29, 30, 31) is positioned between the pack, in particular a soft carton (20), on the one hand, and an outer wrapper (25) consisting of transparent film or between the pack, in particular the soft carton (20), and an inner wrapper (12) for a cigarette group (11).

5. Pack according to Claim 4 or one of the further claims, characterized in that the printing carrier (29, 30, 31) extends to directly beneath the end wall (16).

6. Pack according to Claim 1 or one of the further claims, characterized in that a gripping piece (37), which is exposed after the outer wrapper (25) has been removed or when the pack is open, is provided on the printing carrier (31), in particular in the region of a transverse leg (34) or leg (32) resting against the side wall (22, 23), the gripping piece (37) being folded into the plane of the end wall (16) when the pack is closed.

7. Pack according to Claim 6 or one of the further claims, characterized in that the printing carriers (29, 30, 31) are formed from a continuous material web by severing, a gripping piece (37) being punched out of a transverse leg (34) of a following printing carrier (31).

## Revendications

1. Emballage parallélépipédique pour cigarettes (10) ou analogues, en particulier paquet en godet souple ou boîte a rabat, avec une enveloppe extérieure (25) constituée d'une feuille transparente, l'emballage étant délimité par une paroi avant (21), une paroi arrière (13), des parois latérales (22, 23), une paroi de fond (15) et une paroi frontale (16) et, en outre, un support d'impression (29, 30, 31), respectivement un coupon constitué d'un flan séparé étant intégré dans l'emballage et plié en cornière, caractérisé par le fait que le support d'impression (29, 30, 31) s'étend exclusivement dans la zone de la paroi avant (21) et/ou de la paroi arrière (13) d'une part, au moins d'une paroi latérale (22, 23), d'autre part et éventuellement de la paroi frontale.

2. Emballage selon la revendication 1 ou l'une des autres revendications, caractérisé par le fait qu'une branche (32) ou branche transversale (34) du support d'impression (29, 30, 31) en forme de cornière s'étend sur toute la largeur d'une paroi latérale (22, 23) et une autre branche (33; 35, 36) s'étend seulement dans une zone partielle plus petite de la paroi avant (21) ou de la paroi arrière (13).

3. Emballage selon la revendication 1 ou l'autre revendication, caractérisé par le fait que le support d'impression (31) est plié en prenant une section transversale en forme de U, avec âme transversale (34) médiane dans la zone d'une paroi latérale (22, 23) et deux branches étroites (35, 36) dans la zone de la paroi avant (21) et de la paroi arrière (13).

4. Emballage selon la revendication 1 ou l'une des autres revendications, caractérisé par le fait que le support d'impression (29, 30, 31) est positionné entre l'emballage, en particulier un godet souple (20) d'une part, et une enveloppe extérieure (25) en feuille transparente ou entre l'emballage, en particulier le godet souple (20) et une enveloppe intérieure (12) destinée à un groupe de cigarettes (11).

5. Emballage selon la revendication 4 ou l'une des autres revendications, caractérisé par le fait que le support d'impression (29, 30, 31) s'étend jusque directement au-dessous de la paroi frontale (16).

6. Emballage selon la revendication 1 ou l'une des autres revendications, caractérisé parle fait que, sur le support d'impression,(31) est appliquée une pièce de contention (37) qui est exposée après enlèvement de l'enveloppe extérieure (25), ou lorsque l'emballage est ouvert, en particulier dans la zone d'une branche (32) ou d'une branche transversale (34) appuyant sur la paroi latérale (22, 23), la pièce de contention (37) étant pliée dans le plan de la paroi frontale (16), lorsque l'emballage est fermé.

7. Emballage selon la revendication 6 ou l'une des autres revendications, caractérisé par le fait que les supports d'impression (29, 30, 31) sont constitués par séparation à partir d'une bande de matériau continue, une pièce de contention (37) étant estampée à partir d'une branche transversale (34), appartenant à un support d'impression (31) venant ensuite.
